# EUROPÄISCHE PATENTSCHRIFT

(11) **EP 0 511 596 B1**
(45) Veröffentlichungstag und Bekanntmachung des Hinweises auf die Patenterteilung: **30.11.1994**
(21) Anmeldenummer: 92106990.2
(22) Anmeldetag: 24.04.1992
(51) Int. Cl.: B65D 1/02

(54) **Faltbare Flasche**
Collapsible bottle
Bouteille pliable

(30) Priorität: 29.04.1991 CH 1274/91
(43) Veröffentlichungstag der Anmeldung: 04.11.1992
(73) Patentinhaber: SUPERMATIC KUNSTSTOFF AG, CH-8610 Uster (CH)
(72) Erfinder: Tobler, Viktor, CH-8635 Oberdürnten (CH)
(74) Vertreter: Patentanwälte Schaad, Balass, Menzl & Partner AG

(56) Entgegenhaltungen:
- CH-A- 386 268
- FR-A- 1 356 549
- FR-A- 2 377 942
- GB-A- 865 062
- US-A- 3 179 323
- US-A- 3 595 441
- US-A- 3 810 503

## Beschreibung

Die Erfindung betrifft eine faltbare Flasche nach dem Oberbegriff des Patentanspruchs 1.

Bekannte Flaschen sind beispielsweise aus Kunststoff, gegebenenfalls im Blasverfahren, hergestellt und dienen zur Aufnahme von flüssigen oder granulatförmigen Stoffen. Mit der Ausgestaltung als faltbare Flaschen wird erreicht, dass sie im Leerzustand flach zusammengefaltet werden können und daher wenig Platz einnehmen, sei es in Abfallbehältern oder beim Transport zu einer Füllanlage für eine Wiederverwendung oder zu einer Wiederverwertungs- oder Entsorgungsstelle.

Eine Faltflasche, die die Merkmale im Oberbegriff des Anspruchs 1 aufweist, ist aus der US-A-3,595,441 bekannt. Es handelt sich um einen Einwegbehälter, der zum Ausgeben des pastösen Inhalts zusammengedrückt wird. Die einander gegenüberliegenden Wände der Mantelfläche des Behälters mit im unteren und im oberen Abschnitt V-förmig verlaufenden Faltlinien und einer zur Flaschenmittelachse parallelen Faltlinie im mittleren Abschnitt, werden nach einwärts gefaltet, um ein stabiles Stehen auch des zusammengedrückten Behälters auf seiner Stellfläche zu gewährleisten.

Eine aus der EP-A-0 408 929 bekannte faltbare Flasche weist oberhalb ihres Bodenteils einen im wesentlichen rechteckigen Querschnitt auf. Im Bodenteil ist eine Einbuchtung in der Form eines umgekehrten V vorgesehen, dessen obere Kante eine bei stehender Flasche horizontal verlaufende Faltkante bildet. Die beiden Enden dieser horizontalen Faltkante treffen mit je einer, bei stehender Flasche vertikalen, an gegenüberliegenden Flaschenwänden verlaufenden, Faltkante zusammen, so dass sich die leere Flasche im wesentlichen längs der drei Faltkanten in eine annähernd ebene Konfiguration zusammenfalten lässt. Die V-artige Einbuchtung geht beidseits quer zur horizontalen Faltkante in abgerundeten Übergängen in zwei zur horizontalen Faltlinie parallele schmale, streifenförmige Stellflächen und weiter in zwei gegenüberliegende Flaschenwände über, welche keine Faltkanten aufweisen. Durch diese V-artige Einbuchtung ist der unterste Flaschenabschnitt in zwei Räume aufgeteilt, die nur dann kommunizieren, wenn das Niveau des Flascheninhalts höher liegt als die Oberkante der Einbuchtung.

Ein Nachteil dieser Flasche besteht darin, dass ihre Standfestigkeit sehr schlecht ist, und zwar aus folgenden Gründen: Selbst in gefülltem Zustand besitzt diese Flasche keine ebene Bodenfläche, sonderen nur die zwei parallelen streifenförmigen Stellflächen, die abgerundet in die vertikalen Flaschenwände übergehen; dadurch verringert sich die Standfestigkeit. In beinahe leerem Zustand ist es möglich, dass sich der Flacheninhalt nur in einem der beiden Räume des unteren Flaschenabschnittes befindet, so dass die Flasche sehr instabil steht. Durch die V-artige Einbuchtung wird auch das Flascheninhaltsvolumen vermindert, so dass eine solche Flasche höher sein muss als eine Flasche gleichen Inhalts mit ebenem Boden, was sich ebenfalls negativ auf die Standfestigkeit auswirkt.

Ein weiterer Nachteil dieser Flasche ist darin zu sehen, dass zum vollkommen flachen Zusammenfalten das Material stellenweise durch Druckanwendung geknickt werden muss, weil nicht genügend vorgefertigte Faltkanten vorhanden sind.

Der vorliegenden Erfindung liegt somit die Aufgabe zugrunde, eine Flasche der eingangs genannten Art zu schaffen, welche beim Gebrauch in ganz und teilweise gefülltem Zustand eine gute Standfestigkeit aufweist und im Ieerzustand durch einfaches Falten ohne zusätzliche Druckausübung in eine möglichst flache Form gebracht werden kann.

Diese Aufgabe wird bei einer Flasche der eingangs genannten Art erfindungsgemäss durch die Merkmale des kennzeichnenden Teils des Patentanspruchs 1 gelöst. Weitere Ausgestaltungen und bevorzugte Ausführungsbeispiele werden durch die kennzeichnenden Teile der abhängigen Patentansprüche definiert.

Die neue Flasche zeichnet sich durch eine gute Standfestigkeit, im vollen wie auch im leeren Zustand, aus, da sie eine grosse Standfläche aufweist, weil mindestens der äussere Randbereich der Bodenfläche als Stellfläche dient. Die Bodenfläche ist eben oder in ihrer Mittelzone ganz leicht nach oben bzw. innen gewölbt, so dass die neue Flasche im Vergleich mit einer anderen Flasche gleichen Inhalts nicht höher ist, was ebenfalls zu ihrer Standfestigkeit beiträgt. Sie lässt sich auch leicht in eine flache Form falten, da ein den Bodenbereich umfassender unterer Flaschenteil und ein den Ausgussbereich umfassender oberer Flaschenteil längs vorgefertigter, bei stehender Flasche horizontaler Faltlinien um 90° herumbiegbar sind, so dass sie an die flachgefalteten und daher aufeinanderliegenden Flaschenwände zu liegen kommen.

Weitere Einzelheiten und Vorteile ergeben sich aus der nachfolgenden Beschreibung und den Zeichnungen, in denen bevorzugte Ausführungsformen der erfindungsgemässen faltbaren Flasche rein beispielsweise dargestellt sind. Es zeigt:
- Fig. 1: eine erste Ausführungsform der Flasche in einer Breitseiten-Ansicht;
- Fig. 2: die in Fig. 1 dargestellte Flasche in einer Schmalseiten-Ansicht;
- Fig. 3: die in den Fig. 1 und 2 dargestellte Flasche in einer Ansicht von oben;
- Fig. 4: die in den Fig. 1 bis 3 dargestellte Flasche ausschnittweise in einem Schnitt längs der Linie 1 - 1 der Fig. 1;
- Fig. 5: die in den Fig. 1 - 4 dargestellte Flasche ausschnittweise in einem Schnitt längs der Linie 2 - 2 der Fig. 2;
- Fig. 6: die in den Fig. 1 - 5 dargestellte Flasche in einem Schaubild vor dem Zusammenfalten;
- Fig. 7: die in den Fig. 1 - 6 dargestellte Flasche in einem Schaubild nach einem ersten Schritt des Zusammenfaltungsvorgangs;
- Fig. 8: die in den Fig. 1 - 7 dargestellte Flasche in einem Schaubild nach dem vollständigen Zusammenfalten;
- Fig. 9: eine zweite Ausführungsform der erfindungsgemässen Flasche in einer ersten Seitenansicht;
- Fig. 10: die in der Fig. 9 dargestellte Flasche in einer zweiten Seitenansicht senkrecht zur ersten Seitenansicht der Fig. 9;
- Fig. 11: die in den Fig. 9 und 10 dargestellte Flasche in einer Ansicht von oben;
- Fig. 12: die in den Fig. 9 bis 11 dargestellte Flasche in einer Ansicht von unten;
- Fig. 13: die in den Fig. 9 - 12 dargestellte Flasche ausschnittweise in einem Schnitt längs der Linie 9 - 9 der Fig. 9;
- Fig. 14: die in den Fig. 9 - 13 dargestellte Flasche ausschnittweise in einem Schnitt längs der Linie 10 - 10 der Fig. 10;
- Fig. 15: eine dritte Ausführungsform der erfindungsgemässen Flasche in einer Breitseiten-Ansicht;
- Fig. 16: die in der Fig. 15 dargestellte Flasche in einer Schmalseiten-Ansicht;
- Fig. 17: die in den Fig. 15 und 16 dargestellte Flasche in einer Ansicht von oben;
- Fig. 18: die in den Fig. 15 - 17 dargestellte Flasche in einer Ansicht von unten;
- Fig. 19: die in den Fig. 15 - 18 dargestellte Flasche ausschnittweise in einem Schnitt längs der Linie 15 - 15 der Fig. 15;
- Fig. 20: die in den Fig. 15 - 19 dargestellte Flasche ausschnittweise in einem Schnitt längs der Linie 16 - 16 der Fig. 16;
- Fig. 21: eine vierte Ausführungsform der erfindungsgemässen Flasche in einer ersten Seitenansicht;
- Fig. 22: die in der Fig. 21 dargestellte Flasche in einer zweiten Seitenansicht senkrecht zur ersten Seitenansicht der Fig. 21;
- Fig. 23: die in den Fig. 21 und 22 dargestellte Flasche mit einer teilweisen Umhüllung in der gleichen Seitenansicht wie Fig. 22
- Fig. 24: die in den Fig. 21 - 23 dargestellte Flasche in einer Ansicht von oben;
- Fig. 25: die in den Fig. 21 bis 24 dargestellte Flasche in einem Schnitt längs der Linie 22 - 22 der Fig. 22;
- Fig. 26: die in den Fig. 21 bis 25 dargestellte Flasche in einer Ansicht von unten; und
- Fig.27: die in den Fig. 21 bis 26 dargestellte Flasche ausschnittweise in einem Schnitt längs der Linie 24 - 24 der Fig. 24.

Gemäss den Fig. 1 bis 8 weist die erste Ausführungsform der faltbaren Flasche einen im wesentlichen rechteckförmigen Querschnitt mit leicht auswärts gewölbten Schmalseiten auf. Der Flaschenkörper 1 umfasst eine Mantelfläche 2, die sich zwischen einer Bodenfläche 3 und einer oberen Kopffläche 4 mit einem an dieser angeordneten Ausgussteil 5 erstreckt. Die Bodenfläche 3 ist in ihrer Mittelzone ganz leicht ins Flascheninnere gewölbt, ohne dass dadurch das Volumen der Flasche wesentlich verkleinert würde. Die Stellfläche, welche bei stehender Flasche auf einer Unterlage abgestütz ist, wird vom Randbereich der Bodenfläche gebildet. Der Ausgussteil 5 ist durch einen in Fig. 1 und Fig. 2 nicht dargestellten Verschluss wie beispielsweise einen Schraubverschluss verschliessbar. Die Mantelfläche 2 weist an den beiden Schmalseiten der Flasche, in der Mitte dieser Schmalseiten und diametral einander gegenüberliegend, sickenartige Faltlinien 6 auf, die vertikal bzw. längs Mantellinien verlaufen und sich jeweils zwischen einer im Abstand von der Bodenfläche 3 horizontal umlaufenden Faltlinie 7 und einer im Abstand von der Kopffläche 4 horizontal umlaufenden Faltlinie 8 erstrecken. Die Faltlinien 7 und 8 verlaufen somit quer zu den Faltlinien 6 und kreuzen diese. Von einem unteren Kreuzungspunkt 9 und einem oberen Kreuzungspunkt 10 schliessen sich quasi in Verlängerung der Faltlinien 6 aber V-förmig sich verzweigend weitere Faltlinien 11 im unteren Flaschenabschnitt und weitere Faltlinien 12 im oberen Flaschenabschnitt an die Faltlinien 6 an. Diese Faltlinien 11 und 12 bilden mit den quer bzw. horizontal verlaufenden Faltlinien 8 bzw. 9 einen Winkel, der beim vorliegenden Ausführungsbeispiel 45° beträgt, der aber auch andere Werte annehmen kann.

Der in Fig. 5 ausschnittweise dargestellte Querschnitt durch die Mantelfläche gemäss der Linie 2 - 2 der Fig. 2 zeigt die Form einer der Faltlinien 11, die von einer sich bogenförmig nach aussen wölbenden Sicke 13 gebildet ist. Die Wandstärke ist im mittleren Bereich der Sicke 13 etwas reduziert. Die Ausgestaltung dieser Faltlinie 11 ist derart, dass sie die Tendenz hat, beim Zusammen- bzw. Flachfalten der Flasche nach aussen auszuweichen. In gleicher Weise sind auch die Faltlinien 6 im mittleren Flaschenabschnitt und die Faltlinien 12 im oberen Flaschenabschnitt ausgebildet.

Im Gegensatz zu den Faltlinien 6, 11 und 12 haben die quer verlaufenden Faltlinien 7 und 8 die Tendenz, beim Zusammenfalten der Flasche, d.h. beim Umklappen der durch sie abgegrenzten Flaschenabschnitte, nach innen auszuweichen. In Fig. 4 ist in einem Querschnitt durch die Mantelfläche längs der Linie 1 - 1 der Fig. 1 die Faltlinie 7 in grösserem Massstab dargestellt. Die Faltlinie 7 wird von einer nach innen bogenförmig gewölbten Sicke 14 gebildet. Die Wandstärke ist in den Uebergangsbereichen von der Sicke 14 zur anschliessenden Mantelfläche etwas reduziert.

Gemäss Fig. 7 und 8 ist aufgrund der verschiedenen Ausgestaltung der auswärts ausweichenden Faltlinien 6, 11 und 12 einerseits und der einwärts ausweichenden Faltlinien 7 und 8 andererseits die Flasche flachfaltbar und ein oberer Abschnitt 16 und ein unterer Abschnitt 17 der Flasche 1 flach umfaltbar bzw. umklappbar, nach dem Prinzip eines Faltbodens, wie er von Papierbeuteln bekannt ist.

Beim Zusammenfalten der Flasche, die dabei nicht verschlossen sein darf, wird gemäss Pfeilen 20 in Fig. 6 auf die einander gegenüberliegenden faltlinienfreien Hälften der Flasche 1 ein Druck ausgeübt. Ausserdem werden gemäss Fig. 7 der untere Abschnitt 16 und der obere Abschnitt 17 flachgefaltet. Anschliessend lassen sich die Abschnitte 16 und 17 gemäss Pfeilen 21 und 22 in Fig. 7 um 90° umfalten bzw. umklappen und dadurch an die flachgefaltete Mantelfläche anlegen. Je nach der Elastizität des verwendeten Flaschenmaterials kann es nützlich sein, die zusammengefaltete Flasche wieder zu schliessen, damit sie sich nicht von selbst wieder entfaltet.

Am Ausgussteil 5 ist unterhalb eines umlaufenden Kragens 25 eine Rille 26 vorhanden, in die beim maschinellen Abfüllen der Flaschen Festhaltemittel eingreifen, um die Flaschen am oberen Ende zu führen, damit ein Zusammenklappen der faltbaren Flasche beim Abfüllvorgang ausgeschlossen ist.

Bei der Herstellung solcher Flaschen im Blasverfahren entsteht im Kopfteil und im Bodenteil eine mittige, quer verlaufende Schweissnaht 27. Im Gegensatz zu den vorbekannten Flaschen beeinträchtigt bei der neuen Flasche diese Schweissnaht die Falteigenschaften nicht, was ein weiterer Vorteil der Flaschen nach der Erfindung ist.

Die Fig. 9 bis 14 zeigen eine andere faltbare Flasche nach der Erfindung. Diese Flasche weist einen im wesentlichen runden Querschnitt auf, ohne allerdings zentralsymmetrisch ausgebildet zu sein. Im übrigen, insbesondere in Bezug auf ihre Faltbarkeit, ist sie praktisch gleich ausgebildet wie die in den Fig. 1 bis 8 dargestellte und oben beschriebene Flasche.

Die runde Flasche weist einen Flaschenkörper 101, eine Mantelfläche 102, eine ebene Bodenfläche 103 und eine Kopffläche 104 auf, an der ein Ausgussteil 105 angebracht ist. An zwei diametral einander gegenüberliegenden Mantellinien der Mantelfläche 106 ist je eine sickenartige Faltlinie 106 vorgesehen. Quer dazu verlaufen eine untere Faltlinie 107 und eine obere Faltlinie 108; die untere Faltlinie 107 grenzt einen unteren Flaschenabschnitt 117 ab und die obere Faltlinie 108 grenzt einen oberen Flaschenabschnitt 116 ab. In Fortsetzung jeder der Faltlinien 106 weisen der untere Flaschenabschnitt 117 zwei Paare, von einem unteren Kreuzungspunkt 109 ausgehende, V-förmig angeordnete Faltlinien 111 und der obere Flaschenabschnitt 118 zwei Paare, von einem oberen Kreuzungspunkt 110 ausgehende, V-förmig angeordnete Faltlinien 112 auf. Fig. 13 zeigt einen Querschnitt einer nach innen gewölbten Sicke 114, entsprechend der Sicke 14 der Fig. 4, wie sie für die Faltlinien 107 und 108 ausgebildet sind. Fig. 14 zeigt einen Querschnitt einer nach aussen gewölbten Sicke 113, entsprechend der Sicke 13 der Fig. 5, wie sie für die Faltlinien 106, 111 und 112 ausgebildet sind.

Beim Falten dieser runden Flasche wird gleich verfahren wie beim Falten der zuerst beschriebenen rechteckigen Flasche. Bei offenem Verschluss wird zuerst die Flasche flachgefaltet, und anschliessend werden der untere Abschnitt 111 und der obere Abschnitt 112 so umgefaltete bzw. umgeklappt, dass sie an der flachgefalteten Mantelfläche anliegen.

Die Fig. 15 bis 20 zeigen eine weitere, ähnliche Flasche, bei welcher der mittelere Abschnitt einen Querschnitt aufweist, der als rechteckig-oval bezeichnet wird, was bedeutet, dass zwei gegenüberliegende Seiten durch ebene Mantelflächen 202a gebildet werden und die zwei anderen gegenüberliegenden Seiten durch Zylinderflächen, z.B. Kreiszylinderflächen 202b, gebildet werden.

Die Flasche weist eine Bodenfläche 203 mit einer Stellfläche 203a und einer Einwölbung 203b sowie eine Kopffläche 204 mit einem Ausgussteil 205 auf. An den Mantelflächen 202b sind längsverlaufende Faltlinien 106 angeordnet, ferner sind am unteren Abschnitt 217, d. h. unterhalb eines Kreuzungspunktes 109, zwei Paare V-förmig angeordnete Faltlinien 211 und am oberen Abschnitt 218, d. h. oberhalb eines Kreuzungspunktes 210, zwei Paare V-förmig angeordnete Faltlinien 212 angeordnet. Der untere Abschnitt 217 wird durch eine quer verlaufende Faltlinie 207 und der obere Abschnitt 216 durch eine quer verlaufende Faltlinie 208 abgegrenzt. Auch bei dieser Flasche sind die Faltlinien 207 und 208 gem. Fig. 19 als einwärts gewölbte Sicken 214 und die Faltlinien 206, 211 und 212 gem. Fig. 29 als auswärts gewölbte Sicken 213 ausgebildet.

Das Falten dieser Flasche geschieht in analoger Weise wie das Falten der bereits beschriebenen Flaschen.

In den Fig. 21 bis 26 ist eine weitere Flasche dargestellt, deren mittlerer Abschnitt gem. Fig. 24 bis 26 einen sog. vierkant-runden Querschnitt besitzt. Diese Flasche weist vier leicht auswärts gewölbte Mantelflächen 302, einen Bodenfläche 303 mit einer Stellfläche 303a und einer Einwölbung 303b sowie einen Kopffläche 304 mit einem gewindeten Ausgussteil 305 auf, der gem. den Fig. 22 und 23 mit einem Schraubdeckel 305a verschlossen wird. Auch diese Flasche weist an gegenüberliegenden Mantelflächen 302 längs verlaufende Faltlinien 306 auf, ausserdem am unteren Abschnitt 317, d.h. unterhalb eines Kreuzungspunktes 309 angeordnete, V-förmig verlaufende Faltlinien 311 und am oberen Abschnitt 316, d. h. oberhalb eines Kreuzungspunktes 310 angeordnete V-förmig verlaufende Faltlinien 312. Der untere Abschnitt 317 ist durch eine quer verlaufende Faltlinie 307 und der obere Abschnitt 316 durch eine quer verlaufende Faltlinie 308 abgegrenzt. Alle Faltlinien sind im wesentlichen gleich angeordnet und gleich, d.h. als Sicken, ausgebildet wie diejenigen der bereits beschriebenen Flaschen.

Gemäss Fig. 27 sind die Flaschenquerschnitte der an die Faltlinien angrenzenden Bereiche des mitteleren Abschnitts mindestens an einem Teil des Umfanges, beim vorliegenden Beispiel in den Eckpartien, kleiner als die Flaschenquerschnitte der an die Faltlinien angrenzenden Bereiche des unteren Abschnitts 317 bzw. des oberen Abschnitts 316, so dass dort der obere Abschnitt 316 und der untere Abschnitt 317 über den mittleren Abschnitt hinausragen. Diese Anschläge 19 bildende Formgebung eignet sich besonders zur Anbringung einer Etikette oder Hülle 318, die nicht an der Flasche angeklebt werden muss und die, wenn sie aus geeignetem Material wie Karton oder hartem Kunststoff besteht, als Schutz dienen und bei gegebener Flaschenausgestaltung eine versteifende Funktion übernehmen kann.

Obwohl diese Ausgestaltungsmöglichkeit hier mit Bezug auf das Ausführungsbeispiel der in den Fig. 21 bis 27 dargestellten Flasche beschrieben ist, kann sie in entsprechender Weise auch bei Flaschen mit anderen Querschnitten verwendet werden.

Als Material für die neuen Flaschen eignen sich Kunststoffe wie Polypropylen, Polyäthylen, PET und PVC, aber auch Metalle wie z.B. Aluminium und auch Verbundmaterialien.

## Patentansprüche

1. Faltbare Flasche mit
- einer mindestens annähernd ebenen Bodenfläche (3, 103, 203,303), von der mindestens der Randbereich die Stellfläche bildet,
- einer Kopffläche (4, 104, 204, 304) mit einem verschliessbaren Ausgussteil (5, 105, 205, 305),
- einer sich zwischen der Bodenfläche (3, 103, 203, 303) und der Kopffläche (4, 104, 204, 304) erstreckenden Mantelfläche (2, 102, 202, 302),
- einem durch eine im Abstand von der Bodenfläche (3, 103, 203, 303) quer zu Mantellinien umlaufenden ersten Faltlinie (7, 107, 207, 307) in der Mantelfläche (2, 102, 202, 302) abgegrenzten unteren Abschnitt (17, 117, 217, 317), der die Bodenfläche (3, 103, 203, 303) enthält,
- einem durch eine im Abstand von der Kopffläche (4, 104, 204, 304) quer zu Mantellinien umlaufenden zweiten Faltlinie (8, 108, 208, 308) in der Mantelfläche (2, 102, 202, 302) abgegrenzten oberen Abschnitt (16, 116, 216, 316), der die Kopffläche (4, 104, 204, 304) mit dem Ausgussteil (5, 105, 205, 305) enthält,
- zwei längs Mantellinien verlaufenden und die erste Faltlinie (7, 107, 207, 307) mit der zweiten Faltlinie (8, 108, 208, 308) verbindenden Faltlinien (6, 106, 206, 306), die im sich zwischen der ersten Faltlinie (7, 107, 207, 307) und der zweiten Faltlinie (8, 108, 208, 308) erstreckenden mittleren Abschnitt der Mantelfläche (2, 102, 202, 302) zwei mindestens annähernd gleiche Teile voneinander abgrenzen, welcher mittlere Abschnitt mittels der Faltlinien (6, 106, 206, 306) in eine gemeinsame Ebene zusammenfaltbar ist,
- je zwei sich von den Kreuzungspunkten (9, 109, 209, 309) der beiden Faltlinien (6, 106, 206, 306) des mittleren Abschnitts mit der ersten Faltlinie (7, 107, 207, 307) V-förmig bis zur Bodenfläche (3, 103, 203, 303) des unteren Abschnitts (17, 117, 217, 317) erstreckenden Faltlinien (11, 111, 211, 311); und
- je zwei sich von den Kreuzungspunkten (10, 110, 210, 310) der beiden Faltlinien (6, 106, 206, 306) des mittleren Abschnitts mit der zweiten Faltlinie (8, 108, 208, 308) V-förmig bis zur Kopffläche (4, 104, 204, 304) des oberen Abschnitts (16, 116, 216, 316) erstreckenden Faltlinien (12, 112, 212, 312);
- wobei mit Hilfe der Faltlinien (7, 107, 207, 307, 8, 108, 208, 308, 11, 111, 211, 311, 12, 112, 212, 312) der obere Abschnitt (16) und der untere Abschnitt (17) flach zusammenfaltbar und in die gemeinsame Ebene der Mantelfläche (2) des mittleren Abschnitts umlegbar sind,
dadurch gekennzeichnet, dass
- die Flasche beim Einfüllen und bei der Entnahme des Inhalts ihre Form beibehält und zwecks Flachdrücken im leeren Zustand
- die erste Faltlinie (7, 107, 207, 307) und die zweite Faltlinie (8, 108, 208, 308) zum Einwärtsfalten als nach innen bogenformig gewölbte Sicken (14, 114, 214, 314) und
- die beiden Faltlinien (6, 106, 206, 306) des mittleren Abschnitts sowie die sich V-förmig verzweigenden Faltlinien (11, 111, 211, 311, 12, 112, 212, 312 ) im unteren und oberen Abschnitt (16, 116, 216, 316, 17, 117, 217, 317) zum Auswärtsfalten als nach aussen bogenförmig gewölbte Sicken (13, 113, 213, 313) in der Mantelfläche (2, 102, 202, 302) ausgebildet sind.

2. Flasche nach Anspruch 1, dadurch gekennzeichnet, dass mindestens der mittlere Abschnitt der Mantelfläche (2, 102, 202, 302) eine Querschnittsform aufweist, die mindestens annähernd rechteckig, mindestens annähernd kreisförmig, rechteckig-oval oder vierkant-rund ist, und dass der untere Abschnitt (17, 117, 217, 317) zur Bodenfläche (3, 103, 203, 303) hin und dar obere Abschnitt (16, 116, 216, 316) zur Kopffläche (4, 104, 204, 304) hin verjüngt ausgebildet sind.

3. Flasche nach Anspruch 1 oder 2, dadurch gekennzeichnet, dass die erste und die zweite Faltlinie (7, 107, 207, 307, 8, 108, 208, 308) parallel zur Bodenfläche (3, 103, 203, 303) umlaufen, und die Faltlinien (6, 106, 206, 306) des mittleren Abschnitts parallel zur Flaschenmittelachse auf diametral gegenüberliegenden Mantellinien der Flasche (1, 101, 201, 301) verlaufen.

4. Flasche nach einem der Ansprüche 1 bis 3, dadurch gekennzeichnet, dass die Sicken (13, 113, 213, 314, 14, 114, 214, 314) symmetrisch sind bezüglich ihrer Längsmittelfläche und dass die nach innen gewölbten Sicken (14, 114, 214, 314) in den Uebergangsbereichen zu der anschliessenden Mantelfläche und die nach aussen gewölbten Sicken (13, 113, 213, 313) im Mittelbereich des Sickenbogens eine reduzierte Wandstärke aufweisen.

5. Flasche nach einem der vorhergehenden Ansprüche, dadurch gekennzeichnet, dass die Mantelfläche (2, 102, 202, 302) zwischen der ersten umlaufenden Faltlinie (7, 107, 207, 307) und der zweiten umlaufenden Faltlinie (8, 108, 208, 308) zweilagig aufeinander flachfaltbar ist, wobei gleichzeitig durch Einwärtsfalten an den umlaufenden Faltlinien (7 & 8, 107 & 108, 207 & 208, 307 & 308) Mantelflächenteile eines oberen Abschnitts (16, 116, 216, 316) gegen die Kopffläche (4, 104, 204, 304) und Mantelflächenteile eines unteren Abschnitts (17, 117, 217, 317) gegen die Bodenfläche (3, 103, 203, 303) zu liegen kommen, und dass die beiden letzgenannten flach zusammengefalteten Abschnitte jeweils um 90° bis an die zweilagig flach zusammengefaltete Mantelfläche (2, 102, 202, 302) umfaltbar sind, um eine vollkommen flach zusammengefaltete Flasche zu bilden.

6. Flasche nach einem der vorhergehenden Ansprüche, dadurch gekennzeichnet, dass am Ausgussteil (5, 105, 205, 305) eine umlaufende Rille ausgebildet ist, die zum Halten und Führen der Flasche beim Abfüllen zwecks Verhinderung des Zusammenklappens der faltbaren Flasche dient.

7. Flasche nach Anspruch 1, dadurch gekennzeichnet, dass der Querschnitt des der zweiten Faltlinie (308) benachbarten Teils des oberen Abschnitts (316) und der Querschnitt des der ersten Faltlinie (307) benachbarten Teils des unteren Abschnitts (317) mindestens an einem Teil des Umfanges die Querschnitte der angrenzenden Teile des mittleren Abschnitts überragen, zur Bildung von Anschlägen (19) für eine den mittleren Abschnitt umgebende Hülle (318).

## Claims

1. Foldable bottle having
- an at least approximately plane bottom surface (3, 103, 203, 303), at least the edge region of which forms the standing surface,
- a top surface (4, 104, 204, 304) having a closable pouring part (5, 105, 205, 305),
- an outer surface (2, 102, 202, 302) extending between the bottom surface (3, 103, 203, 303) and the top surface (4, 104, 204, 304),
- a lower portion (17, 117, 217, 317) which is bounded by a first folding line (7, 107, 207, 307) in the outer surface (2, 102, 202, 302) running round at a distance from the bottom surface (3, 103, 203, 303) and transversely to generatrices and which contains the bottom surface (3, 103, 203, 303),
- an upper portion (16, 116, 216, 316) which is bounded by a second folding line (8, 108, 208, 308) in the outer surface (2, 102, 202, 302) running round at a distance from the top surface (4, 104, 204, 304) and transversely to generatrices and which contains the top surface (4, 104, 204, 304) with the pouring part (5, 105, 205, 305),
- two folding lines (6, 106, 206, 306) which run along generatrices and connect the first folding line (7, 107, 207, 307) to the second folding line (8, 108, 208, 308) and which, in the central portion of the outer surface (2, 102, 202, 302) extending between the first folding line (7, 107, 207, 307) and the second folding line (8, 108, 208, 308), separate two at least approximately identical parts from one another, which central portion can be folded into a common plane by means of the folding lines (6, 106, 206, 306),
- in each case two folding lines (11, 111, 211, 311) which extend in a V-shape from the intersection points (9, 109, 209, 309) of the two folding lines (6, 106, 206, 306) of the central portion with the first folding line (7, 107, 207, 307) as far as the bottom surface (3, 103, 203, 303) of the lower portion (17, 117, 217, 317), and
- in each case two folding lines (12, 112, 212, 312) which extend in a V-shape from the intersection points (10, 110, 210, 310) of the two folding lines (6, 106, 206, 306) of the central portion with the second folding line (8, 108, 208, 308) as far as the top surface (4, 104, 204, 304) of the upper portion (16, 116, 216, 316),
- it being possible, with the aid of the folding lines (7, 107, 207, 307, 8, 108, 208, 308, 11, 111, 211, 311, 12, 112, 212, 312), for the upper portion (16) and the lower portion (17) to be folded flat and to be folded over into the common plane of the outer surface (2) of the central portion,
characterized in that
- the bottle retains its shape during filling and during removal of the contents and, for the purpose of pressing the bottle flat in the empty state,
- the first folding line (7, 107, 207, 307) and the second folding line (8, 108, 208, 308) are designed for folding inwards as beads (14, 114, 214, 314) which are curved inwards in a bow shape and
- the two folding lines (6, 106, 206, 306) of the central portion as well as the folding lines (11, 111, 211, 311, 12, 112, 212, 312) branching in a V-shape in the lower and upper portion (16, 116, 216, 316, 17, 117, 217, 317) are designed for folding outwards as beads (13, 113, 213, 313) which are curved outwards in a bow shape in the outer surface (2, 102, 202, 302).

2. Bottle according to Claim 1, characterized in that at least the central portion of the outer surface (2, 102, 202, 302) has a cross-sectional shape which is at least approximately rectangular, at least approximately circular, rectangular/oval or square/round, and in that the lower portion (17, 117, 217, 317) is of tapered design towards the bottom surface (3, 103, 203, 303) and the upper portion (16, 116, 216, 316) is of tapered design towards the top surface (4, 104, 204, 304).

3. Bottle according to Claim 1 or 2, characterized in that the first and the second folding line (7, 107, 207, 307, 8, 108, 208, 308) run round parallel to the bottom surface (3, 103, 203, 303), and the folding lines (6, 106, 206, 306) of the central portion run parallel to the central axis of the bottle on diametrically opposite generatrices of the bottle (1, 101, 201, 301).

4. Bottle according to one of Claims 1 to 3, characterized in that the beads (13, 113, 213, 313, 14, 114, 214, 314) are symmetrical in relation to their longitudinal central surface and in that the inwardly curved beads (14, 114, 214, 314) have a reduced wall thickness in the transition regions to the adjoining outer surface and the outwardly curved beads (13, 113, 213, 313) have a reduced wall thickness in the central region of the bead curve.

5. Bottle according to one of the preceding claims, characterized in that the outer surface (2, 102, 202, 302) between the first circumferential folding line (7, 107, 207, 307) and the second circumferential folding line (8, 108, 208, 308) can be folded flat in two layers one onto the other, outer surface parts of an upper portion (16, 116, 216, 316) coming to rest against the top surface (4, 104, 204, 304) and outer surface parts of a lower portion (17, 117, 217, 317) coming to rest against the bottom surface (3, 103, 203, 303) simultaneously by folding inwards at the circumferential folding lines (7 & 8, 107 & 108, 207 & 208, 307 & 308), and in that the two last-mentioned portions which have been folded flat can each be folded over through 90° onto the outer surface (2, 102, 202, 302) which has been folded flat in two layers in order to form a bottle which has been folded completely flat.

6. Bottle according to one of the preceding claims, characterized in that a circumferential groove is designed on the pouring part (5, 105, 205, 305), which groove serves for holding and guiding the bottle during filling for the purpose of preventing the collapse of the foldable bottle.

7. Bottle according to Claim 1, characterized in that the cross-section of the part of the upper portion (316) adjacent to the second folding line (308) and the cross-section of the part of the lower portion (317) adjacent to the first folding line (307) project beyond the cross-sections of the adjacent parts of the central portion, at least on one part of the circumference, to form stops (19) for a cover (318) surrounding the central portion.

## Revendications

1. Bouteille pliable avec
- une surface de fond (3, 103, 203, 303) au moins approximativement plane, de laquelle, au moins la région de bord forme la surface d'installation,
- une surface de tête (4, 104, 204, 304) avec une partie de versement (5, 105, 205, 305) obturable,
- une surface d'enveloppe (2, 102, 202, 302) s'étendant entre la surface de fond (3, 103, 203, 303) et la surface de tête (4, 104, 204, 304),
- une section (17, 117, 217, 317) inférieure, délimitée par une première ligne de pliage (7, 107, 207, 307) dans la surface d'enveloppe (2, 102, 202, 302), périphérique, transversale aux lignes d'enveloppe, à distance de la surface de fond (3, 103, 203, 303), qui contient la surface de fond (3, 103, 203, 303),
- une section (16, 116, 216, 316) supérieure, délimitée par une deuxième ligne de pliage (8, 108, 208, 308) dans la surface d'enveloppe (2, 102, 202, 302), périphérique, transversale aux lignes d'enveloppe, à distance de la surface de tête (4, 104, 204, 304), qui contient la surface de tête (4, 104, 204, 304) avec la partie de versement (5, 105, 205, 305),
- deux lignes de pliage (6, 106, 206, 306) s'étendant le long de lignes d'enveloppe et reliant la première ligne de pliage (7, 107, 207, 307) avec la deuxième ligne de pliage (8, 108, 208, 308), qui, dans la section médiane de la surface d'enveloppe (2, 102, 202, 302) s'étendant entre la première ligne de pliage (7, 107, 207, 307) et la deuxième ligne de pliage (8, 108, 208, 308), délimitent l'une de l'autre deux parties au moins approximativement pareilles, laquelle section médiane, au moyen des lignes de pliage (6, 106, 206, 306), est repliable dans un plan commun,
- chaque fois, deux lignes de pliage (11, 111, 211, 311) s'étendant des points de croisement (9, 109, 209, 309) des deux lignes de pliage (6, 106, 206, 306) de la section médiane avec la première ligne de pliage (7, 107, 207, 307), en forme de V, jusqu'à la surface de fond (3, 103, 203, 303) de la section inférieure (17, 117, 217, 317) ; et
- chaque fois, deux lignes de pliage (12, 112, 212, 312) s'étendant des points de croisement (10, 110, 210, 310) des deux lignes de pliage (6, 106, 206, 306) de la section médiane avec la deuxième ligne de pliage (8, 108, 208, 308), en forme de V, jusqu'à la surface de tête (4, 104, 204, 304) de la section supérieure (16, 116, 216, 316) ;
- la section supérieure (16) et la section inférieure (17) étant repliables à plat à l'aide des lignes de pliage (7, 107, 207, 307, 8, 108, 208, 308, 11, 111, 211, 311, 12, 112, 212, 312) et étant rabattables dans le plan commun de la surface d'enveloppe (2) de la section médiane,
caractérisée en ce que
- la bouteille, lors du remplissage et lors du prélèvement du contenu, conserve sa forme, et, dans le but d'écrasement à plat dans l'état vide
- la première ligne de pliage (7, 107, 207, 307) et la deuxième ligne de pliage (8, 108, 208, 308), pour le pliage vers l'intérieur, sont constituées comme des moulures (14, 114, 214, 314) bombées, en forme d'arc, vers l'intérieur, et
- les deux lignes de pliage (6, 106, 206, 306) de la section médiane, ainsi que les lignes de pliage (11, 111, 211, 311, 12, 112, 212, 312) dans la section inférieure et la section supérieure (16, 116, 216, 316, 17, 117, 217, 317) se ramifiant en forme de V, pour le pliage vers l'extérieur, sont constituées comme des moulures (13, 113, 213, 313) bombées, en forme d'arc, vers l'extérieur, dans la surface d'enveloppe (2, 102, 202, 302).

2. Bouteille selon la revendication 1, caractérisée en ce qu'au moins la section médiane de la surface d'enveloppe (2, 102, 202, 302) présente une forme de section transversale, qui est au moins approximativement rectangulaire, au moins approximativement de forme circulaire, rectangle-ovale ou carré-rond, et que la section (17, 117, 217, 317) inférieure, en allant vers la surface de fond (3, 103, 203, 303), et, la section (16, 116, 216, 316), en allant vers la surface de tête (4, 104, 204, 304), sont constituées coniques.

3. Bouteille selon la revendication 1 ou la revendication 2, caractérisée en ce que la première ligne de pliage et la deuxième ligne de pliage (7, 107, 207, 307, 8, 108, 208, 308) s'étendent périphériquement, parallèles à la surface de fond (3, 103, 203, 303), et les lignes de pliage (6, 106, 206, 306) de la section médiane s'étendent parallèles à l'axe médian de la bouteille, sur des lignes d'enveloppe de la bouteille (1, 101, 201, 301) se trouvant diamétralement à l'opposé.

4. Bouteille selon une des revendications 1 à 3, caractérisée en ce que les moulures (13, 113, 213, 313, 14, 114, 214, 314) sont symétriques par rapport à leur surface médiane longitudinale, et que les moulures (14, 114, 214, 314) bombées vers l'intérieur, dans les régions de transition à la surface d'enveloppe se raccordant, et, les moulures (13, 113, 213, 313) bombées vers l'extérieur, dans la région médiane de l'arc de moulure, présentent une épaisseur de paroi réduite.

5. Bouteille selon une des précédentes revendications, caractérisée en ce que la surface d'enveloppe (2, 102, 202, 302), entre la première ligne de pliage (7, 107, 207, 307) s'étendant périphériquement et la deuxième ligne de pliage (8, 108, 208, 308) s'étendant périphériquement, est pliable à plat en deux couches superposées, en même temps, par pliage vers l'intérieur aux lignes de pliage (7 et 8, 107 et 108, 207 et 208, 307 et 308) s'étendant périphériquement, des parties de surface d'enveloppe d'une section (16, 116, 216, 316) supérieure venant reposer contre la surface de tête (4, 104, 204, 304), et des parties de surface d'enveloppe d'une section (17, 117, 217, 317) inférieure venant reposer contre la surface de fond (3, 103, 203, 303), et en ce que les deux sections, pliées ensemble à plat, nommées en dernier, sont susceptibles d'être repliées, chaque fois, de 90°, jusqu'à la surface d'enveloppe (2, 102, 202, 302) repliée à plat en deux couches, afin de former une bouteille complètement repliée à plat.

6. Bouteille selon une des précédentes revendications, caractérisée en ce qu'à la partie de versement (5, 105, 205, 305), une gorge s'étendant périphériquement est constituée, qui sert au maintien et au guidage de la bouteille lors du soutirage, dans le but d'empêcher le repliage de la bouteille pliable.

7. Bouteille selon la revendication 1, caractérisée en ce que la section transversale de la partie de la section (316) supérieure voisine de la deuxième ligne de pliage (308) et la section transversale de la partie de la section (317) inférieure voisine de la première ligne de pliage (307), au moins à une partie de la périphérie, surplombent la section transversale des parties limitrophes de la section médiane, pour la formation de butées (19) pour une gaine (318) entourant la section médiane.
